# EUROPÄISCHE PATENTANMELDUNG

(11) **EP 4 610 213 A1**
(43) Veröffentlichungstag der Anmeldung: **03.09.2025**
(21) Anmeldenummer: 25160318.9
(22) Anmeldetag: 26.02.2025
(51) Int. Cl.: B66F 3/35

(54) **SMARTE ÜBERWACHUNG EINES HUBVORGANGS MIT PNEUMATISCHEM HEBEKISSEN**

(30) Priorität: 29.02.2024 DE 102024105761
(71) Anmelder: Vetter GmbH, 53909 Zülpich (DE)
(72) Erfinder: LEY, Michael, 50169 Kerpen (DE)
(74) Vertreter: Patentanwälte Bauer Vorberg Kayser

(57) **Zusammenfassung**

Die Erfindung betrifft ein Verfahren zum Überwachen einer Sicherheit eines pneumatischen Hubvorgangs einer Last (1) unter Verwendung wenigstens eines ersten Hebekissens (10), welches ein pneumatisches Hebekissen ist, sowie mithilfe einer in das erste Hebekissen (10) integrierten Messeinrichtung (12), sowie einer in das erste Hebekissen (10) integrierten Sendeeinrichtung (13), sowie einer externen Bedien- oder Informationseinheit (40). Ferner betrifft die Erfindung ein entsprechendes System zum Überwachen einer Sicherheit eines pneumatischen Hubvorgangs einer Last (1), sowie ein dafür geeignetes pneumatisches Hebekissen (10, 20, 30).

## Beschreibung

Die vorliegende Erfindung betrifft ein Verfahren (Anspruch 1) und ein System (Anspruch 11) zum Überwachen der Sicherheit eines pneumatischen Hubvorgangs einer Last, sowie ferner ein pneumatisches Hebekissen, insbesondere für den Einsatz in einem solchen Verfahren oder System (Anspruch 16).

Pneumatische Hebekissen (nachfolgend kurz Hebekissen genannt) sind aus dem Stand der Technik in einer Vielzahl bekannt. Sie weisen ein veränderliches Innenvolumen auf, welches durch Befüllen mit einem Druckmedium, wie etwa Druckluft, erheblich vergrößert werden kann. Dadurch können auf dem Hebekissen aufliegende Lasten angehoben werden. Solche Hebekissen sind in der Regel so aufgebaut, dass eine innenliegende Blase aus vulkanisiertem Gummimaterial das veränderliche Innenvolumen umhüllt, sowie eine Armierungsschicht in Richtung einer äußeren Umgebung außen um die innenliegende Blase gewickelt ist. Zwecks Befüllens ist zudem ein Ventilanschluss vorgesehen, der eine durchgehende Verbindung von der Umgebung bis in das veränderliche Innenvolumen der innenliegenden Blase bereitstellt.

Ein herkömmliches Problem in der Handhabung schwerer Lasten mit Hebekissen liegt in der Überwachung und Kontrolle des Hebevorgangs, um sicherzustellen, dass die Hebekissen ordnungsgemäß funktionieren und keine gefährlichen Situationen auftreten. Sollte etwa eine schwere Last, nachdem sie mithilfe eines oder auch mehrerer Hebekissen angehoben wurde, erneut herunterfallen, so kann dadurch auch eine Gefahr für Einsatzkräfte entstehen.

Ausgehend hiervon besteht die Aufgabe der Erfindung daher darin, ein Verfahren zum Überwachen einer Sicherheit eines pneumatischen Hubvorgangs einer Last unter Verwendung wenigstens eines ersten Hebekissens, sowie ein System zum Überwachen einer Sicherheit eines pneumatischen Hubvorgangs einer Last, sowie ein entsprechendes pneumatisches Hebekissen vorzuschlagen, mit welchem Verfahren bzw. System bzw. Hebekissen die Überwachung und Sicherheit solcher pneumatischen Hebevorgänge verbessert wird.

Diese Aufgabe wird in Bezug auf ein Verfahren mit den Merkmalen des Oberbegriffs von Anspruch 1 durch ein Verfahren mit den Merkmalen des kennzeichnenden Teils von Anspruch 1 gelöst. Ferner wird die Aufgabe in Bezug auf ein System mit den Merkmalen des Oberbegriffs von Anspruch 11 durch ein System mit den Merkmalen des kennzeichnenden Teils von Anspruch 11 gelöst. Ferner wird die Aufgabe durch ein pneumatisches Hebekissen mit den Merkmalen von Anspruch 16 gelöst. Vorteilhafte Ausgestaltungen sind Gegenstand der abhängigen Ansprüche bzw. können der nachfolgenden Beschreibung, insbesondere auch den Figuren und deren Beschreibung, entnommen werden.

Wesentlich für die Erfindung ist die Erkenntnis, dass ein vorteilhaftes Überwachungsverfahren und ein System zur Erhöhung der Sicherheit während pneumatischer Hubvorgänge mittels eines oder mehrerer Hebekissen bereitgestellt wird, bei dem eine Integration einer Messeinrichtung in das pneumatische Hebekissen vorgenommen wurde. Diese Integration der Messeinrichtung dient dazu, sicherheitsrelevante Maße zu erfassen, die den Hubvorgang repräsentieren. Diese Größen werden von einer Sendeeinrichtung, die ebenfalls in das Hebekissen integriert ist, an eine externe, außerhalb des unmittelbaren Einsatz- bzw. Wirkbereichs des Hebekissens liegende Bedien- oder Informationseinheit kommuniziert. Einsatzkräfte können somit in Echtzeit bzw. auf Abruf Informationen über den Zustand des Hubvorgangs erhalten und aus sicherer Distanz den Prozess überwachen und gegebenenfalls eingreifen. Vorteilhaft ist dadurch eine intelligente Verbindung von Messung und externer Kommunikation vorgeschlagen, wodurch ermöglicht ist, die Sicherheit des Hubvorgangs zu steigern, indem Risiken schneller erkannt und Fehler frühzeitig aus einer sicheren Entfernung festgestellt werden können. Das pneumatische Hebekissen selbst ist für eine effiziente Platzierung und Expansion zum Heben der Last konzipiert und bildet zusammen mit der intelligenten Überwachungstechnologie im Sinne der integrierten Messeinrichtung sowie Sendeeinrichtung und der Kommunikationsfähigkeit zur externen Bedien- oder Informationseinheit ein innovatives System, das besondere Vorteile in sicherheitskritischen Anwendungsbereichen wie Rettungsdiensten und in der Industrie beim Heben schwerer Lasten bietet.

Im Einzelnen ist nach einem ersten Aspekt gemäß der vorliegenden Offenbarung (wie in Anspruch 1 beschrieben) ein Verfahren zum Überwachen einer Sicherheit eines pneumatischen Hubvorgangs einer Last unter Verwendung wenigstens eines ersten Hebekissens vorgeschlagen. Dabei ist das erste Hebekissen ein pneumatisches Hebekissen, welches, zum Heben der Last, von einem flachen Zustand zum Unterlegen unter die Last durch Vergrößerung eines vom ersten Hebekissen eingeschlossenen Innenvolumens in einen aufgeblasenen Zustand zum Heben der Last aufblasbar ausgebildet ist.

Das Verfahren ist vorschlagsgemäß dadurch gekennzeichnet, dass zumindest folgende Schritte durchgeführt werden:
a) eine Messeinrichtung, welche in das erste Hebekissen integriert ist, erfasst eine Sicherheitsgröße, welche die Sicherheit des pneumatischen Hubvorgangs repräsentiert;
b) eine Sendeeinrichtung, welche in das erste Hebekissen integriert ist, sendet die in Schritt a) erfasste Sicherheitsgröße an eine erste externe Bedien- oder Informationseinheit;
   sowie
c) die erste externe Bedien- oder Informationseinheit empfängt die in Schritt b) gesendete Sicherheitsgröße und verarbeitet diese weiter.

Nach einem weiteren unabhängigen Aspekt betrifft die Offenbarung (wie in Anspruch 11 beschrieben) ein System zum Überwachen einer Sicherheit eines pneumatischen Hubvorgangs einer Last. Das vorschlagsgemäße System umfasst zumindest wenigstens ein erstes Hebekissen zum Heben der Last, wobei das erste Hebekissen ein pneumatisches Hebekissen ist, welches, zum Heben der Last, von einem flachen Zustand zum Unterlegen unter die Last durch Vergrößerung eines vom ersten Hebekissen eingeschlossenen Innenvolumens in einen aufgeblasenen Zustand zum Heben der Last aufblasbar ausgebildet ist. Ferner umfasst das vorschlagsgemäße System wenigstens eine erste externe Bedien- oder Informationseinheit.

Das System ist vorschlagsgemäß dadurch gekennzeichnet, dass das erste Hebekissen integriert eine Messeinrichtung zur Erfassung einer die Sicherheit des pneumatischen Hubvorgangs repräsentierenden Sicherheitsgröße aufweist. Des Weiteren ist das System dadurch gekennzeichnet, dass das erste Hebekissen integriert eine Sendeeinrichtung zum Senden der erfassten Sicherheitsgröße an die erste externen Bedien- oder Informationseinheit umfasst. Zudem ist das System dadurch gekennzeichnet, dass die erste externe Bedien- oder Informationseinheit dazu eingerichtet ist, die erfasste Sicherheitsgröße zu empfangen und weiterzuverarbeiten.

Nach einem weiteren unabhängigen Aspekt betrifft die Offenbarung (wie in Anspruch 16 beschrieben) ein pneumatisches Hebekissen. Insbesondere ist das pneumatische Hebekissen zum Einsatz in einem zuvor bzw. nachfolgend beschriebenen Verfahren zum Überwachen einer Sicherheit eines pneumatischen Hubvorgangs einer Last (insbesondere zum Einsatz in einem Verfahren nach einem der Ansprüche 1 bis 10) bzw. zur Verwendung in einem zuvor bzw. nachfolgend beschriebenen System zum Überwachen einer Sicherheit eines pneumatischen Hubvorgangs einer Last (insbesondere zur Verwendung in einem System nach einem der Ansprüche 11 bis 15) eingerichtet. Das vorschlagsgemäße pneumatische Hebekissen ist, zum Heben einer Last, von einem flachen Zustand zum Unterlegen unter die Last durch Vergrößerung eines vom pneumatischen Hebekissen eingeschlossenen Innenvolumens in einen aufgeblasenen Zustand zum Heben der Last aufblasbar ausgebildet. Ferner weist das Hebekissen vorschlagsgemäß integriert eine Messeinrichtung zur Erfassung einer die Sicherheit des pneumatischen Hubvorgangs repräsentierenden Sicherheitsgröße sowie eine Sendeeinrichtung zum Senden der erfassten Sicherheitsgröße an eine erste externen Bedien- oder Informationseinheit auf.

Im Rahmen eines vorschlagsgemäßen Verfahrens bzw. dessen bevorzugter Ausführungsformen (auch nachfolgend) beschriebene Merkmale, wie etwa die Merkmale der Messeinrichtung, der Sendeeinrichtung, oder der externen Bedien- oder Informationseinheit, sowie weitere, können ebenso einzeln dazu beitragen, ein System zum Überwachen einer Sicherheit eines pneumatischen Hubvorgangs einer Last gemäß der vorliegenden Offenbarung erfinderisch zu charakterisieren. Weiterhin können die Merkmale einzeln dazu beitragen, ein pneumatisches Hebekissen gemäß der vorliegenden Offenbarung erfinderisch zu charakterisieren. Dies gilt auch in umgekehrter Weise bzw. zwischen dem Gegenstand des Systems gemäß vorliegender Offenbarung bzw. dem des Hebekissens gemäß vorliegender Offenbarung. Entsprechende nur im Zusammenhang mit einer Kategorie beschriebene Merkmale können in technisch sinnvoller Weise auf den jeweils anderen Gegenstand übertragen werden und so eine eigenständige Ausführungsform gemäß der vorliegenden Offenbarung ausbilden.

Ein pneumatisches Hebekissen ist ein Hilfsmittel zur Anhebung von Lasten und kann von einem flachen Zustand, in dem es leicht unter eine Last geschoben werden kann, zu einem aufgeblasenen Zustand erweitert werden, indem sein Innenvolumen durch die Einbringung von Luft oder einem anderen Gas ("Druckmedium") erhöht wird. Ein beispielhafter Anwendungsfall ist bei einem Autounfall, indem ein Rettungsdienst pneumatische Hebekissen nutzt, um ein verunfalltes Fahrzeug anzuheben und eine darunter eingeklemmte Person zu befreien.

Grundsätzlich kann für das pneumatische Hebekissen vulkanisiertes Gummimaterial als wesentlich verwendeter Werkstoff zum Einsatz kommen. So kann das pneumatische Hebekissen eine äußere Hülle aus vulkanisiertem Gummimaterial aufweisen, welche äußere Hülle eine das Innenvolumen definierende, innenliegende Blase sowie gegebenenfalls eine Armierungsschicht nach außen in Richtung der äußeren Umgebung umhüllt. Grundsätzlich kann das pneumatische Hebekissen eine runde Erscheinungsform aufweisen, derart, dass das pneumatische Hebekissen in einem nicht-befüllten Zustand im Wesentlichen als flacher Zylinder ausgebildet ist. Im befüllten Zustand steigt das Innenvolumen und ändert sich die äußere Erscheinungsform und es wird ein voluminöseres Ellipsoid ausgebildet. Es sind jedoch auch andere Erscheinungsformen von pneumatischen Hebekissen, etwa im nicht-befüllten Zustand in Draufsicht rechteckig bzw. quadratisch, bzw. auf den Körper bezogen quaderförmig bzw. würfelförmig, denkbar. Es kann vorgesehen sein, dass eine äußere Hülle und die innenliegende Blase stoffschlüssig miteinander verbunden, insbesondere gemeinsam vulkanisiert, sind.

Die ebenfalls in das erste pneumatische Hebekissen integrierte Messeinrichtung kann während des Hubvorgangs beständig oder auch regelmäßig oder auf Anfrage hin eine oder mehrere Sicherheitsgrößen messen. Diese Sicherheitsgröße kann beispielsweise der Innendruck des Hebekissens oder die Höhe der angehobenen Last sein, um sicherzustellen, dass die Belastung während des Hubvorgangs innerhalb sicherer Betriebsgrenzen bleibt, bzw. um sicherzustellen, dass die angehobene Last eine gewünschte Hubhöhe einhält. Beispielsweise kann ein in das Hebekissen eingebauter Drucksensor kontinuierlich den Luftdruck im Inneren des Kissens ermitteln, um Über- oder Unterdruckzustände zu erkennen. Es kann dadurch eine Gefahr des Platzens des Hubkissens reduziert werden. Über die Erfassung der Sicherheitsgrößen kann also eine Auskunft über die Sicherheit während des pneumatischen Hubvorgangs gegeben werden.

Die zusätzlich zur Messeinrichtung in das Hebekissen ebenso integrierte Sendeeinrichtung kann die erfassten Sicherheitsgrößen drahtlos oder über eine Kabelverbindung an eine externe Bedieneinheit bzw. an eine externe Informationseinheit übermitteln. Dadurch kann die Sicherheit des Hubvorgangs aus der Ferne, vor allem aus einer für die Einsatzkräfte sicheren Entfernung, überwacht werden. Beispielsweise kann nach der Erfassung des aktuellen Drucks im Hebekissen ein eingebauter Sender diese Daten in Echtzeit oder regelmäßig oder auf Abfrage an ein Bedientablett versenden, das von einem Bediener gehalten und überwacht wird. Ein Beispiel ist eine Übermittlung via Bluetooth von gemessenen Druckwerte oder auch anderen kritischen Sicherheitsgrößen an das Tablet einer Einsatzkraft, sodass diese umgehend reagieren kann, wenn die Werte einen kritischen Bereich erreichen. Es können auch in der externen Bedien- oder Informationseinheit, sprich dem Überwachungsgerät, unter vordefinierten Bedingungen automatisch Alarme ausgelöst oder auch automatisch Sicherheitsmaßnahmen initiiert werden.

Vorzugsweise kann gemäß dem vorschlagsgemäßen Verfahren, bzw. kann das vorschlagsgemäße System dazu eingerichtet sein, ein Abgleich zwischen der durch die erste empfangenen externe Bedien- oder Informationseinheit empfangene Sicherheitsgröße und einer vorgegebenen einzuhaltenden Sicherheitsgröße erfolgen.

Weiterhin kann vorzugsweise gemäß dem vorschlagsgemäßen Verfahren, bzw. kann das vorschlagsgemäße System dazu eingerichtet sein, bei einem Unterschreiten und/oder einem Überschreiten der durch die erste empfangenen externe Bedien- oder Informationseinheit empfangenen Sicherheitsgröße und einer vorgegebenen einzuhaltenden Sicherheitsgröße automatische eine sicherheitsrelevante Schutzmaßnahme eingeleitet werden. Dabei kann es sich bei der sicherheitsrelevanten Schutzmaßnahme beispielsweise um das Ausgeben eines Alarms handeln. Alternativ oder zusätzlich kann es sich bei der sicherheitsrelevanten Schutzmaßnahme um das Abgeben eines Steuersignals an eine Druckluftversorgung des bzw. der Hebekissen geben, wobei insbesondere die Druckluftversorgung erhöht oder verringert werden kann.

Die erste externe Bedien- oder Informationseinheit dient zum Empfang und zur weiteren Verarbeitung der gesendeten Sicherheitsgrößen. Diese Einheit könnte ein tragbares Gerät wie ein Smartphone, Tablet oder ein spezielles Überwachungsgerät sein, auf dem entsprechende Anwendungssoftware läuft, die dem Bediener Informationen über den Zustand des Hubvorgangs liefert. Beispielsweise kann ein Bedientablett Druckdaten des Hebekissens empfangen, Warnmeldungen anzeigen, wenn der Druck einen kritischen Wert erreicht. Die externe Bedien- oder Informationseinheit kann auch eingerichtet sein, es dem Bediener zu ermöglichen, in den Hubvorgang einzugreifen, beispielsweise die Versorgung des Hebekissen mit dem Druckmedium zu regeln. Die Weiterverarbeitung der empfangenen Sicherheitsgrößen kann in der externen Bedien- oder Informationseinheit dadurch erfolgen, dass die Sicherheitsgrößen analysiert werden, gespeichert werden bzw. auch vordefinierte Aktionen ausgelöst werden. Beispielsweise können Visualisierungen der Daten erfolgen, es kann beispielsweise ein Alarmsignal ausgelöst werden bzw. es können auch zusätzliche Sicherheitsmechanismen eingeschaltet werden, wie z.B. eine Erhöhung des Versorgungsdrucks bzw. der Versorgung mit Druckmedium oder eine Verringerung oder auch ein Aktivieren eines Entlastungsventils.

Die beschriebenen Komponenten und ihre intelligente Interaktion können demnach eine umfassende Überwachung gewährleisten und es ermöglichen, den sicheren Betrieb bei pneumatischen Hubvorgängen zu verbessern.

Es kann insbesondere beim vorschlagsgemäßen Verfahren bzw. System auch ein weiteres pneumatisches Hebekissen als zweites Hebekissen, bzw. noch weitere pneumatische Hebekissen, vorgesehen sein. Das weitere Hebekissen kann analog zum ersten Hebekissen aufblasbar sein und gemeinsam mit diesem ersten einen Lasthebeturm ausbilden. Beispielsweise können zum Heben einer größeren Last bzw. beim Heben einer Last mit einem höher liegenden Ansetzpunkt zwei oder auch noch mehr Hebekissen gestapelt werden, um die entsprechende Last auf eine höhere Hebeposition zu bringen.

Gemäß einer Ausführungsform des vorschlagsgemäßen Verfahrens, wie in Anspruch 2 wiedergegeben, bzw. auch des vorschlagsgemäßen Systems, ist ferner zumindest ein zweites Hebekissen vorgesehen, welches ein pneumatisches Hebekissen ist, sowie, zum Heben der Last, von einem flachen Zustand zum Unterlegen unter die Last durch Vergrößerung eines vom zweiten Hebekissen eingeschlossenen Innenvolumens in einen aufgeblasenen Zustand zum Heben der Last aufblasbar ausgebildet ist. Dabei bilden das erste Hebekissen und das zweite Hebekissen, zum Heben der Last, gemeinsam einen Turm aus. Damit ist das Verfahren auf Szenarien erweitert, in denen mehrere Hebekissen gleichzeitig zum Einsatz kommen, um einen "Lasthebeturm" zu bilden. Dies ermöglicht das simultane Überwachen mehrerer Hebekissen, um die Stabilität und Sicherheit des gesamten Hubvorgangs mithilfe des Turms zu gewährleisten.

Dabei kann vorzugsweise, wie weiterhin in Anspruch 2 wiedergegeben, die Messeinrichtung sowohl in das erste Hebekissen als auch in das zweite Hebekissen integriert sein. Dabei kann die Messeinrichtung kann aus zwei oder auch mehreren separaten Sensoren, jeweils unabhängig voneinander arbeitend, ausgebildet sein. Dazu kann beispielsweise ein erster Sensor im ersten Hebekissen, ein zweiter Sensor im zweiten Hebekissen, etc., ausgebildet sein. Alternativ könnte auch nur ein einzelner Sensor in einem Turm aus mehreren Hebekissen die Messeinrichtung ausbilden. Oder aber es können auch mehrere Sensoren zusammenarbeiten. So kann beispielsweise ein Winkel des Turms aus Hebekissen als kritische Sicherheitsgröße angesehen sein und jener Winkel über in den unterschiedlichen Hebekissen angeordneten und miteinander interagierenden Sensoren bestimmt werden. Ein weiteres Beispiel kann die gesamte Hubhöhe des Turms aus mehreren Hebekissen als eine kritische Sicherheitsgröße sein, die durch in den verschiedenen Hebekissen angeordneten Sensoren gemeinsam bzw. interagierend bestimmt werden kann.

Insbesondere kann die Messeinrichtung dazu eingerichtet sein, mehrere unterschiedliche Parameter zu messen, sodass differenzierte Sicherheitsgrößen erfasst werden können. Beispielsweise könnten als sicherheitsrelevante kritische Sicherheitsgrößen sowohl Druck als auch Temperatur als auch Hubhöhe gemessen werden, um sicherzustellen, dass der Hubvorgang sicher abläuft. Grundsätzlich kann die Messeinrichtung aus mehreren verschiedenen Sensoren ausgebildet sein.

Gemäß einer Ausführungsform des vorschlagsgemäßen Verfahrens, wie in Anspruch 3 dargelegt, bzw. auch des vorschlagsgemäßen Systems, ist die Messeinrichtung zum Messen mehrerer unterschiedlicher Parameter eingerichtet, und es können unterschiedliche Typen an Sicherheitsgrößen durch die Messeinrichtung erfassbar sein. Diese vielseitige Messeinrichtung ermöglicht eine umfassende Überwachung des pneumatischen Hubvorgangs durch die Erfassung und Analyse einer Bandbreite von Sicherheitsparametern, die ein robustes Bild des aktuellen Zustandes des Hubvorgangs liefern.

Die Messeinrichtung kann speziell zum Messen der Hubhöhe eingerichtet sein, um zu kontrollieren, wie weit eine Last angehoben wurde. Vorteilhaft kann sodann zügig ein Rückschluss für die Sicherheit des Hubvorgangs gezogen werden, wenn beispielsweise eine für den sicheren Hub- bzw. Arbeitsvorgang erforderliche Mindesthöhe nicht mehr eingehalten werden würde.

In einer Ausführungsform des Verfahrens nach der vorliegenden Offenbarung, wie durch Anspruch 4 beschrieben, bzw. auch des vorschlagsgemäßen Systems, ist die Messeinrichtung zum Messen einer Hubhöhe eingerichtet und entspricht die Sicherheitsgröße bzw. eine der Sicherheitsgrößen dieser Hubhöhe. Die genaue Bestimmung der Hubhöhe ist von kritischer Bedeutung, da sie wichtige Informationen über die Positionierung und Potential für Bewegungen der Last während des Hebevorgangs liefert und somit zum sicherheitsrelevanten Einhalten kritischer Hubhöhen beiträgt.

Insbesondere kann die Messeinrichtung durch unterschiedliche Sensoren ausgebildet sein. Dabei kann insbesondere einer oder mehrere der folgenden Sensoren verwendet sein. Die Liste ist jedoch nicht abschließend zu verstehen, sondern vielmehr können auch andere Sensoren vorgesehen sein. Jedoch haben sich folgende Sensoren je nach Anwendungsfall als günstig herausgestellt, um die Hubhöhe zu bestimmen.

Grundsätzlich kann der die Messeinrichtung ausbildende Sensor (bzw. die mehreren Sensoren) insbesondere im Inneren des Hebekissens angeordnet sein. Weiter bevorzugt kann der Sensor die Distanz zwischen der oberen und unteren Innenwand des Hebekissens, gemäß beistimmungsgemäßer Ausrichtung beim Hebevorgang, messen.

Besonders vorteilhaft kann der die Messeinrichtung ausbildende Sensor (bzw. die mehreren Sensoren) fest in das Hebekissen integriert sein. So kann der oder die Sensor/Sensoren vorteilhaft fest mit der Innenseite des Hebekissens verbunden sein, oder aber auch in das vulkanisierte Material des Hebekissens integriert bzw. an dieses angebunden sein.

So kann die Messeinrichtung insbesondere einen Ultraschallsensor aufweisen. Vorzugsweise kann der Ultraschallsensor eingerichtet sein, die Distanz von einer oberen Innenseite des Hebekissens zu einer unteren Innenseite des Hebekissens zu missen. Dabei kann der Ultraschallsensor die Messung mittels Schallwellen durchführen. Der Sensor kann vorzugsweise oben angeordnet sein und die untere Innenseite als Referenzfläche dienen, die die ausgesendeten Ultraschallwellen reflektiert und zurück zum oben angeordneten Sensor zurückschickt. Auch eine umgekehrte Anordnung ist denkbar.

Weiterhin kann die Messeinrichtung insbesondere einen Laser-Distanzsensor aufweisen. Ähnlich wie Ultraschallsensoren messen Laser-Distanzsensoren die Zeit, die ein Laserstrahl zum Objekt und zurück benötigt. Der oder die Laser-Distanzsensoren können analog zum beschriebenen Ultraschallsensor im Inneren des Hebekissens angeordnet sein und entsprechend wirken.

Weiterhin kann die Messeinrichtung insbesondere einen potenziometrischen Sensor aufweisen. Der potenziometrische Sensor kann dabei die Veränderung des elektrischen Widerstands durch eine mechanische Bewegung nutzen. So könnte ein Schieber derart angeordnet und eingerichtet sein, dass er sich mit dem Hebekissen ausdehnt, auf diese Weise den Widerstand eines Potenziometers verändert, welche Widerstandsänderung sodann in eine Höhenmessung umgerechnet wird.

Weiterhin kann die Messeinrichtung insbesondere einen magnetischen Sensor aufweisen, wobei der magnetisch basierte Sensor beispielswiese eine relative Position eines Magneten, der sich entlang einer Skala bewegt und mit dem Hebekissen verbunden ist, erfassen könnte.

Es könnten auch weitere nicht berührungsfrei arbeitende Sensoren als Messeinrichtung vorgesehen sein. So ist beispielsweise auch ein Seilzugsensor denkbar, der an einer oberen oder unteren Innenseite des Hebekissens festgelegt ist und dessen sich während der Messung abwickelndes Mess-Seil an der gegenüberliegenden Innenseite verankert ist. Dadurch wird das Mess-Seil beim Aufblasen des Hebekissens automatisch abgewickelt und kann auf die Hubhöhe geschlossen werden.

In einer Ausführungsform des Verfahrens nach der vorliegenden Offenbarung, wie durch Anspruch 5 beschrieben, bzw. auch des vorschlagsgemäßen Systems, ist die Messeinrichtung zum Messen eines Neigungswinkels eingerichtet, und die Sicherheitsgröße oder eine der Sicherheitsgrößen entspricht diesem Neigungswinkel. Die Überwachung des Neigungswinkels ist ein kritischer Aspekt beim Heben von Lasten, denn sie hilft dabei, eventuelle Kippgefahren frühzeitig zu erkennen und entsprechende Maßnahmen zur Sicherung der Last und des Hebevorgangs einzuleiten.

In einer Ausführungsform des Verfahrens nach der vorliegenden Offenbarung, wie durch Anspruch 6 beschrieben, bzw. auch des vorschlagsgemäßen Systems, ist die Messeinrichtung zum Messen eines Drucks im pneumatischen Hebekissen eingerichtet und entspricht die Sicherheitsgröße bzw. eine der Sicherheitsgrößen dem Druck im pneumatischen Hebekissen. Die Überwachung des Drucks innerhalb des pneumatischen Hebekissens ist von Bedeutung, da sie direkte Rückschlüsse auf die Belastbarkeit und Effizienz des Hebevorgangs erlaubt und eine Früherkennung von Leckagen oder anderen Betriebsproblemen ermöglicht.

In einer Ausführungsform des Verfahrens nach der vorliegenden Offenbarung, wie ebenso durch Anspruch 6 beschrieben, bzw. auch des vorschlagsgemäßen Systems, ist die Messeinrichtung zum Messen einer Temperatur eingerichtet und entspricht die Sicherheitsgröße bzw. eine der Sicherheitsgrößen der Temperatur. Dies trägt dazu bei, die Zuverlässigkeit des pneumatischen Hubkissens zu gewährleisten, indem sicherstellt wird, dass die Temperaturbedingungen innerhalb sicherer Betriebsparameter bleiben, um Schäden durch Hitze oder Kälte zu vermeiden.

In einer Ausführungsform des Verfahrens nach der vorliegenden Offenbarung, wie durch Anspruch 7 beschrieben, bzw. auch des vorschlagsgemäßen Systems, ist die Messeinrichtung zusätzlich zum Messen eines Ladezustands einer Energieversorgungseinrichtung zur Energieversorgung der Messeinrichtung und/oder der Sendeeinrichtung eingerichtet. Diese Funktionalität ermöglicht die kontinuierliche Überwachung der Verfügbarkeit von Energie für den sicheren Betrieb der Mess- bzw. Sendeeinrichtung und trägt zur Vermeidung von Ausfällen bei.

In einer Ausführungsform des Verfahrens nach der vorliegenden Offenbarung, wie ebenso durch Anspruch 7 beschrieben, bzw. auch des vorschlagsgemäßen Systems, ist die Sendeeinrichtung zum Senden eines bzw. des Ladezustands einer bzw. der Energieversorgungseinrichtung zur Energieversorgung der Messeinrichtung und/oder der Sendeeinrichtung an die erste externe Bedien- oder Informationseinheit eingerichtet. Diese Funktionalität ermöglicht die kontinuierliche Überwachung der Verfügbarkeit von Energie für den sicheren Betrieb der Mess- bzw. Sendeeinrichtung und trägt zur Vermeidung von Ausfällen bei.

In einer Ausführungsform des Verfahrens nach der vorliegenden Offenbarung, wie durch Anspruch 8 beschrieben, bzw. auch des vorschlagsgemäßen Systems, ist bzw. sind die Messeinrichtung und/oder die Sendeeinrichtung sowohl in einen Überwachungsmodus versetzbar und wird bzw. werden in dem Überwachungsmodus betrieben, als auch in wenigstens einen bzw. einem weiteren der folgenden beiden Modi:
- ein Schlafmodus, wobei die Messeinrichtung in dem Schlafmodus zur Einsparung von Energie keine Messung der Sicherheitsgröße durchführt und/oder die Sendeeinrichtung in dem Schlafmodus zur Einsparung von Energie kein Senden von Sicherheitsgrößen an die erste externe Bedien- oder Informationseinheit durchführt; und/oder
- ein Energiesparmodus, wobei die Messeinrichtung in dem Energiesparmodus zur Einsparung von Energie keine Messung der Sicherheitsgröße durchführt und/oder die Sendeeinrichtung in dem Energiesparmodus zur Einsparung von Energie nur einen Status der zuletzt erfassten Sicherheitsgrößen an die erste externe Bedien- oder Informationseinheit sendet.

Dabei erfasst, in dem Überwachungsmodus, die Messeinrichtung die Sicherheitsgröße/-n erfasst und sendet die Sendeeinrichtung die erfasste/-n Sicherheitsgröße/-n an die erste externe Bedien- oder Informationseinheit. Durch die Möglichkeit die Messeinrichtung bzw. die Sendeeinrichtung in unterschiedliche Modi zu versetzen, einschließlich eines Überwachungsmodus und wenigstens eines weiteren Modus wie eines Schlaf- oder Energiesparmodus, kann einerseits die Energieeffizienz des Systems verbessert werden, indem Messungen und Sendungen von Sicherheitsgrößen auf relevante Momente beschränkt werden und in Zeiten geringer Aktivität Energie eingespart wird. Andererseits kann dadurch auch die Sicherheit des Hebevorgangs verbessert werden, da eine längere Betriebsdauer der entsprechenden Einrichtung gewährleistet werden kann.

In einer Ausführungsform des Verfahrens nach der vorliegenden Offenbarung, wie durch Anspruch 9 beschrieben, bzw. auch des vorschlagsgemäßen Systems, weist bzw. weisen das erste Hebekissen und/oder das zweite Hebekissen einen Aufwecksensor zum Erfassen eines gewünschten Betriebs des ersten Hebekissens und/oder des zweiten Hebekissens auf. Dieser Aufwecksensor steht derart mit der Messeinrichtung und/oder der Sendeeinrichtung in Verbindung, dass die Messeinrichtung und/oder die Sendeeinrichtung aufgrund eines durch den Aufwecksensor erfassten Startsignals von dem Schlafmodus und/oder von dem Energiesparmodus in den Überwachungsmodus versetzbar ist. Der Aufwecksensor kann die Messeinrichtung und/oder die Sendeeinrichtung aus dem Schlaf- bzw. Energiesparmodus bei Bedarf aufwecken. Dies sorgt für eine adaptive Reaktionsfähigkeit des Systems auf Aktivitäten oder Zustandsänderungen des Hebekissens. Beispielsweise können bestimmte Bewegungen des Hebekissens, die durch das Bedienpersonal verursacht werden, wie etwa das Herunternehmen des Hebekissens von einem Einsatzfahrzeug oder etwa das Hinwerfen dieses auf den Boden, die das Aufwecken des Hebekissens darstellende Aktivierungsbewegung sein.

In einer Ausführungsform des Verfahrens nach der vorliegenden Offenbarung, wie ebenso durch Anspruch 9 beschrieben, bzw. auch des vorschlagsgemäßen Systems, ist der Aufwecksensor als Neigungssensor ausgebildet. Das Startsignal ist sodann eine vorbestimmte erfasste Neigung des ersten Hebekissens bzw. des zweiten Hebekissens. Dadurch kann eine effiziente und situationsgerechte Aktivierung des Überwachungssystems ermöglicht werden.

In einer Ausführungsform des Verfahrens nach der vorliegenden Offenbarung, wie ebenso durch Anspruch 9 beschrieben, bzw. auch des vorschlagsgemäßen Systems, ist der Aufwecksensor als Beschleunigungssensor ausgebildet. Das Startsignal ist sodann eine vorbestimmte erfasste Bewegung des ersten Hebekissens bzw. des zweiten Hebekissens. Dadurch kann eine effiziente und situationsgerechte Aktivierung des Überwachungssystems ermöglicht werden.

Vorteilhaft kann der entsprechende Sensor bestimmte Zustände wie Neigungen oder Bewegungen erkennen und als Startsignal für die Aktivierung des Überwachungssystems interpretieren.

In einer Ausführungsform des Verfahrens nach der vorliegenden Offenbarung, wie durch Anspruch 10 beschrieben, bzw. auch des vorschlagsgemäßen Systems, ist die erste externe Bedien- oder Informationseinheit als Speichereinheit ausgebildet. Dabei speichert die erste externe Bedien- oder Informationseinheit die erfasste/-n Sicherheitsgröße/-n. Vorzugsweise findet diese Speicherung in einer Cloud-Anwendung statt. Dadurch kann ein sicheres Monitoring des Hebevorgangs erfolgen. Eine zentrale Analyse und Archivierung wichtiger Betriebsdaten ist dadurch erleichtert, wodurch auf lange Sicht die Sicherheit der Einsätze verbessert werden kann. Auch eine Analyse der historischen Betriebsdaten der Hebekissen mithilfe einer Cloud-basierten Plattform ist möglich, u.a. zur Steigerung der Sicherheit, da in der Vergangenheit stark beanspruchte Hebekissen au dem Verkehr gezogen werden können.

Gemäß einer weiteren Ausführungsform des vorgeschlagenen Systems, wie in Anspruch 12 beschrieben, ist die erste externe Bedien- oder Informationseinheit als Anzeigeeinheit zum Anzeigen der erfassten Sicherheitsgröße für einen externen Nutzer des Systems ausgebildet. Diese Anzeigefunktionalität ist vorteilhaft, da sie dem Nutzer erlaubt, die wesentlichen Parameter im Blick zu behalten und entsprechend zu handeln, sollte dies erforderlich sein.

Vorzugsweise ist die die erste externe Bedien- oder Informationseinheit dabei so ausgebildet, dem externen Nutzer die erfasste Sicherheitsgröße auf einem Display eines tragbaren Geräts anzuzeigen. Hierbei sind besonders Smartphones oder Tablets als geeignete Geräte zu nennen, da diese Geräte weit verbreitet und für den Nutzer leicht zugänglich sind.

Gemäß einer weiteren Ausführungsform des vorgeschlagenen Systems, wie in Anspruch 13 beschrieben, ist die erste externe Bedien- oder Informationseinheit oder gegebenenfalls eine zweite externe Bedien- oder Informationseinheit als Speichereinheit zum Speichern der erfassten Sicherheitsgröße ausgebildet. Diese Speichereinheit ermöglicht es, die erfassten Sicherheitsgrößen dauerhaft und verlässlich zu speichern, was für Dokumentationszwecke oder spätere Analysen unerlässlich sein kann. Besonders vorteilhaft ist es, die Sicherheitsgrößen in einer Cloud-Anwendung zu speichern. Die Verwendung von Cloud-Speichern bietet Flexibilität und Zugänglichkeit für den Nutzer, was wiederum die Nutzerfreundlichkeit des Systems steigert, die Analyse der Daten verbessert und somit langfristig die Sicherheit der Hebevorgänge steigert.

Gemäß einer weiteren Ausführungsform des vorgeschlagenen Systems, wie ebenso in Anspruch 13 beschrieben, kann die erste externe Bedien- oder Informationseinheit oder gegebenenfalls die zweite externe Bedien- oder Informationseinheit oder gegebenenfalls eine dritte externe Bedien- oder Informationseinheit als Steuereinheit zum Steuern der Druckluftversorgung des ersten Hebekissens ausgebildet sein. Die Integration einer solchen Steuereinheit erhöht die Präzision und Zuverlässigkeit des Systems, indem sie es ermöglicht, den Betrieb des Hebekissens proaktiv zu regulieren, sobald etwa entsprechende Parameter erfasst wurden, die einen Eingriff aus sicherheitstechnischen Gründen für notwendig werden lassen, sodass das Risiko beim Hebevorgang minimiert werden kann.

Gemäß einer weiteren Ausführungsform des vorgeschlagenen Systems, wie in Anspruch 14 beschrieben, können die verschiedenen externen Bedien- oder Informationseinheiten in einer Kommunikationsverbindung miteinander vernetzt sein. So kann konkret vorgesehen sein, dass folgende externe Bedien- oder Informationseinheiten in einer Kommunikationsverbindung miteinander stehen:
- die erste externe Bedien- oder Informationseinheit und die zweite externe Bedien- oder Informationseinheit, und/oder
- die erste externe Bedien- oder Informationseinheit und die dritte externe Bedien- oder Informationseinheit, und/oder
- die zweite externe Bedien- oder Informationseinheit und die dritte externe Bedien- oder Informationseinheit.

Die Kommunikationsverbindung ermöglicht einen Datenaustausch und fördert eine integrierte Überwachung und Steuerung des gesamten Systems, was die Handhabung des Systems vereinfacht und die Sicherheit steigert. Es können dadurch auch mehrere Personen des Einsatzpersonals im Falle einer plötzlichen Risikoerhöhung unabhängig voneinander gewarnt werden, sodass die Wahrscheinlichkeit eines zügigen Eingriffs durch das Personal gesteigert ist. Vorteilhaft können alle vorgesehenen externen Einheiten untereinander kommunizieren.

Gemäß einer weiteren Ausführungsform des vorgeschlagenen Systems, wie in Anspruch 15 beschrieben, ist die Messeinrichtung zum Messen zumindest eines der folgenden Parameter eingerichtet und entspricht bzw. entsprechen die Sicherheitsgröße/-n wenigstens einer der folgenden Größen:
- eine Hubhöhe;
- ein Neigungswinkel;
- eine Beschleunigung;
- ein Druck im pneumatischen Hebekissen; und/oder
- eine Temperatur.

Das System ist dadurch vorteilhaft mit einer Messeinrichtung ausgestattet, die zum Messen bestimmter Parameter konzipiert ist, womit die Sicherheitsgrößen bestimmt werden. Durch das Erfassen dieser vielfältigen Parameter kann, entweder durch einen Parameter alleine oder vor allem durch eine Kombination mehrerer der Parameter, das System ein umfassendes Bild der Betriebssicherheit bieten und gewährleistet somit eine hohe Sicherheitsleistung während des Betriebs.

Die Sendeeinrichtung zum Senden der erfassten Sicherheitsgröße an eine (erste, zweite, dritte) externen Bedien- oder Informationseinheit kann insbesondere als BLE-Modul (BLE = bluetooth low energy) ausgebildet sein bzw. ein solches Modul aufweisen. Auch andere, vorteilhaft kabellose, Übertragungsverfahren sind denkbar.

Weitere vorteilhafte und bevorzugte Ausgestaltungen ergeben sich aus der nachfolgenden Beschreibung mit Bezug auf die Figuren. In der lediglich ein Ausführungs-beispiel wiedergebenden Zeichnung zeigt
- Fig. 1: ein vorschlagsgemäßes System, schematisch dargestellt mit einem Turm aus drei Hebekissen, einer Druckluftversorgung, und einer externen Bedien- bzw. Informationseinheit;
- Fig. 2: eine schematische Darstellung eines vorschlagsgemäßen pneumatischen Hebekissens; und
- Fig. 3: einen Display einer externen Bedien- bzw. Informationseinheit gemäß zwei verschiedener Ansichten (Ansicht a) und Ansicht b) in Fig. 3).

In Fig. 1 ist ein Ausführungsbeispiel eines vorschlagsgemäßen Systems zum Überwachen einer Sicherheit eines pneumatischen Hubvorgangs einer Last 1 dargestellt. Die Darstellung ist schematisch und gibt in der einen Darstellung bereits verschiedene Optionen an, wie das System ausgebildet sein kann, wie aus der nachfolgenden Beschreibung hervorgeht.

Die Last 1 soll mithilfe mehrerer Hebekissen von einem Untergrund 2 angehoben werden. Hierzu werden zunächst ein erstes Hebekissen 10, sowie ein zweites Hebekissen 20, sowie ein drittes Hebekissen 30 in einem flachen Zustand unter die Last 2 gelegt. Sodann werden die Hebekissen 10, 20, 30 in den aufgeblasenen Zustand mit einem vergrößerten Innenvolumen versetzt, indem sie mit Druckluft mithilfe einer Druckluftversorgung 3 über entsprechende Versorgungsleitungen 4, 5, 6 gefüllt werden. Die Hebekissen 10, 20, 30 dehnen sich dabei in vertikaler Richtung aus und heben dabei die Last 1 auf eine gewünschte Hubhöhe an. Die Last 1 ist zwar beabstandet von der Oberseite des obersten Hebekissens in Form des dritten Hebekissens 30 dargestellt, dies soll jedoch lediglich den gebildeten Turm 123 aus Hebekissen 10, 20, 30 besser veranschaulichen. Im Einsatz liegen die Hebekissen 20 bzw. 30 jeweils auf entsprechenden Anbindungsabschnitten 11 bzw. 21 der jeweils darunter angeordneten Hebekissen 10 bzw. 20 auf, bzw. die Last 1 auf dem Anbindungsabschnitt 31 des obersten Hebekissens 30 auf.

Das System könnte auch lediglich eines der drei Hebekissen 10, 20, 30 aufweisen, bzw. auch zwei der drei oder noch mehr Hebekissen. Es muss demnach nicht zwingend ein Turm 123 ausgebildet werden.

Das System weist ferner eine erste externe Bedien- bzw. Informationseinheit 40 auf. Diese externe Bedien- bzw. Informationseinheit 40 kann den Einsatzkräften dazu dienen, den Hubvorgang einerseits zu beobachten bzw. überwachen, sowie andererseits auch zu steuern. Es könnte sich grundsätzlich auch lediglich um eine Bedieneinheit zum Bedienen bzw. Steuern gewisser Parameter des Hubvorgangs (wie etwa dem Versorgungsdruck zum Befüllen der Hebekissen) handeln, oder auch lediglich um eine Informationseinheit zur Wiedergabe gewisser Parameter des Hubvorgangs für die Einsatzkraft (wie etwa eine Hubhöhe). Vorliegend und bevorzugt ist jedoch, wenn die Einsatzkraft mithilfe der externe Bedien- bzw. Informationseinheit 40 den Hubvorgang sowohl beobachten, also überwachen, kann als auch regelnd bzw. intervenierend eingreifen kann.

Es können auch mehr externe Bedien- bzw. Informationseinheiten als nur die eine erste externe Bedien- bzw. Informationseinheit 40 vorgesehen sein. So können beispielsweise mehrere Einsatzkräfte den Hubvorgang überwachen bzw. steuern. Auch kann eine Art Mehrteiligkeit der externen Bedien- bzw. Informationseinheit 40 vorliegen, indem etwa zwecks Überwachung oder auch Steuerung weitere Geräte bzw. Einheiten einen Bestandteil der dann komplexeren externe Bedien- bzw. Informationseinheit ausbilden. So kann, wie auch in Fig. 1 dargestellt, eine Cloud-Anwendung 50 vorgesehen sein und beispielsweise die erste externe Bedien- bzw. Informationseinheit 40 auch als Speichereinheit ausgebildet sein und kritische Parameter, etwa wie später noch beschrieben erfasste Sicherheitsgrößen, in dieser Cloud-Anwendung 50 speichern. Die Parameter könnten jedoch auch auf der bzw. einer der möglicherweise mehreren externen Bedien- bzw. Informationseinheit 40 lokal gespeichert sein.

Vorliegend ist die erste externe Bedien- bzw. Informationseinheit 40 als Tablet ausgebildet, da ein solches tragbares Gerät besonders vorteilhaft für einen Einsatz geeignet ist. Alternativ oder ergänzend kann die externe Bedien- bzw. Informationseinheit auch als Smartphone ausgebildet sein. Es sind auch weitere Anwendungen bzw. Geräte denkbar. Auch der Verzicht auf eine als eigenständiges, separates Gerät ausgebildete externe Bedien- bzw. Informationseinheit 40 ist möglich, wobei die externe Bedien- bzw. Informationseinheit 40 sodann beispielsweise als Software-Anwendung ausgebildet ist, die auf unterschiedlichen externen Devices zum Einsatz kommen kann, oder aber die lediglich schematisch dargestellte Cloud-Anwendung 50 selbst bildet die externe Bedien- bzw. Informationseinheit aus. Dies kann dadurch ermöglicht werden, dass eine direkte Kommunikationsverbindung zwischen den Hebekissen 10 bzw. 20 bzw. 30 und der Cloud-Anwendung 50 (wie in Fig. 1 durch die gepunkteten Linien angedeutet) bzw. der Software-Anwendung eingerichtet ist.

Mittels der gestrichelten Linie, zwischen der ersten externen Bedien- bzw. Informationseinheit 40 sowie der Druckluftversorgung 3 verlaufend, ist angedeutet, dass die externen Bedien- bzw. Informationseinheit 40 die Druckluftversorgung 3 steuern und so ein weiteres Aufblasen der Hebekissen 10, 20, 30 initiieren oder auch stoppen kann bzw. auch ein Ablassen von Druck aus den bzw. einem der Hebekissen 10, 20, 30 veranlassen kann.

Wesentlich ist die Erkenntnis, dass die Sicherheit des Hubvorgangs durch eine verbesserte automatische Überwachung des Hubvorgangs gesteigert werden kann, indem wenigstens eines der drei bzw. in dem vorliegende in Fig. 1 dargestellten Ausführungsbeispiel alle drei Hebekissen, 10, 20, 30 smart und kommunikationsfähig ausgebildet sind.

So weist das erste Hebekissen 10 integriert eine Messeinrichtung 12 zur Erfassung einer die Sicherheit des pneumatischen Hubvorgangs repräsentierenden Sicherheitsgröße auf. Auch das zweite Hebekissen 20 weist integriert eine Messeinrichtung 22 zur Erfassung einer die Sicherheit des pneumatischen Hubvorgangs repräsentierenden Sicherheitsgröße auf. Schließlich weist auch das zweite Hebekissen 30 integriert eine Messeinrichtung 32 zur Erfassung einer die Sicherheit des pneumatischen Hubvorgangs repräsentierenden Sicherheitsgröße auf.

Es könnte auch lediglich eine Messeinrichtung 12 oder 22 oder 32 in dem Turm 123 aus den drei Hebekissen 10, 20, 30 ausreichen, um die Sicherheit des Hubvorgangs zu erhöhen. Bzw. kann die eine Messeinrichtung 12 oder 22 oder 32 auch durch in mehreren (also zumindest zwei) der Hebekissen 10 bzw. 20 bzw. 30 vorhandene Bestandteile ausgebildet sein. So könnte etwa eine kritische Sicherheitsgröße durch einen Messvorgang ermittelt werden, welche Sicherheitsgröße gemeinsam durch miteinander interagierende aber in unterschiedlichen Hebekissen angeordnete Sensoren bzw. Komponenten bestimmt wird. Es ist etwa denkbar eine Neigung des gesamten Turms 123 als Sicherheitsgröße zu definieren, welche Neigung durch in Beziehung zueinander stehende, miteinander kommunizierende Sensoren in dem obersten und untersten Hebekissen 30 bzw. 10 des Turms 123 bestimmt wird.

Weiterhin ist wesentlich, dass das erste Hebekissen 10 integriert eine Sendeeinrichtung 13 zum Senden der erfassten Sicherheitsgröße an die erste externen Bedien- bzw. Informationseinheit 40 umfasst. Hinzu kommt, dass das zweite Hebekissen 20 integriert eine Sendeeinrichtung 23 zum Senden der erfassten Sicherheitsgröße an die erste externen Bedien- bzw. Informationseinheit 40 umfasst. Schließlich ist auch vorgesehen, dass das dritte Hebekissen 30 integriert eine Sendeeinrichtung 33 zum Senden der erfassten Sicherheitsgröße an die erste externen Bedien- bzw. Informationseinheit 40 umfasst. Die Kommunikationsfähigkeit ist durch die jeweils gepunktete Linie zwischen der entsprechenden Sendeeinrichtung 13 bzw. 23 bzw. 33 in Fig. 1 angedeutet. Auch die jeweilige Messeinrichtung 12 bzw. 22 bzw. 32 steht in Kommunikationsverbindung mit der jeweiligen Sendeeinrichtung 13 bzw. 23 bzw. 33, sodass die erfasste Sicherheitsgröße überhaupt an die jeweilige Sendeeinrichtung 13 bzw. 23 bzw. 33 zwecks weiterer Übermittlung übergegeben werden kann. Messeinrichtung 12 bzw. 22 bzw. 32 sowie Sendeeinrichtung 13 bzw. 23 bzw. 33 können selbstverständlich auch gemeinsam innerhalb des jeweiligen Hebekissens 10 bzw. 20 bzw. 30 integriert sein, indem sie etwa jeweils an eine gemeinsame Leiterplatte angebunden sind.

Es könnte erneut analog zur Messeinrichtung 12 oder 22 oder 32 auch lediglich eine Sendeeinrichtung 13 oder 23 oder 33 in dem Turm 123 aus den drei Hebekissen 10, 20, 30 ausreichen, um die Sicherheit des Hubvorgangs zu erhöhen. Bzw. kann die Sendeeinrichtung 13 oder 23 oder 33 auch durch in mehreren (also zumindest zwei) der Hebekissen 10 bzw. 20 bzw. 30 vorhandene Bestandteile ausgebildet sein. So könnte etwa auch lediglich eine der Sendeeinrichtungen 13 bzw. 23 bzw. 33 zur Kommunikation zu der weiter entfernt angeordneten ersten externen Bedien- bzw. Informationseinheit 40 eingerichtet sein, während die anderen Sendeeinrichtungen lediglich zur Kommunikation zu jener einen, zur Kommunikation weiter nach draußen eingerichteten Sendeeinrichtung eingerichtet sind.

Schließlich ist wesentlich, dass die erste externe Bedien- oder Informationseinheit 40 dazu eingerichtet ist, die erfasste Sicherheitsgröße zu empfangen und weiterzuverarbeiten. Hierbei kann im einfachsten Fall lediglich eine Speicherung der Werte erfolgen, die sodann stets abrufbar und analysierbar sind. So kann vom weiteren nachfolgenden Einsatz eines Hebekissens abgesehen werden, wenn gewissen Sicherheitsgrößen nicht mehr den Sicherheitsanforderungen entsprechen. In einem einfachen Fall könnte dies auch durch einen in das Hebekissen integrierten Zähler der Befüllvorgänge des Hebekissens sein, sodass nach einer gewissen Anzahl an Befüll- respektive Hebevorgängen das entsprechende Hebekissen nicht mehr zum Einsatz kommen soll. Der Zähler entspricht in diesem Fall der Messeinrichtung.

Es können die Sicherheitsgrößen in der ersten externen Bedien- oder Informationseinheit 40 auch derart weiterverarbeitet werden, dass eine grafische Aufbereitung stattfindet und die Sicherheitsgrößen der entsprechenden Einsatzkraft vor Ort visualisiert dargestellt werden, sodass gegebenenfalls auch intervenierend in den Hubvorgang eingegriffen werden kann. Auch sind automatisch abgeleitete Maßnahmen möglich, so kann etwa ein Alarm ausgelöst werden, wenn eine Sicherheitsgröße einen kritischen Wert annimmt oder gar automatisch eine aktiv in den Hubvorgang eingreifende sicherheitsrelevante Schutzmaßnahme eingeleitet werden, wie etwa ein weiteres Befüllen eines Hebekissens oder auch ein Reduzieren des Versorgungsdrucks zum Befüllen.

Das dargestellte und beschrieben System bzw. das entsprechende Verfahren zum Überwachen der Sicherheit des pneumatischen Hubvorgangs unter Verwendung wenigstens des ersten pneumatischen Hebekissens 10 bietet eine verbesserte Sicherheit für das beteiligte Einsatzpersonal. Die Integration der Messeinrichtung 12 bzw. 22 bzw. 32 ermöglicht die Erfassung sicherheitsrelevanter Maße während des Hubvorgangs und über die Vernetzung mithilfe der integrierten Sendeeinrichtung 13 bzw. 23 bzw. 33 bzw. der externen Bedien- bzw. Informationseinheit 40 die Möglichkeit der Echtzeitanalyse und Überwachung von kritischen Zuständen beim Hubvorgang. Eine Fernüberwachung sowie auch Fernintervention durch das Betriebspersonal ist aus sicherem Abstand möglich.

Dabei hilft das vorschlagsgemäße pneumatische Hebekissen 10 bzw. 20 bzw. 30, wie es schematisch separat in Bezug auf das erste Hebekissen 10 in Fig. 2 dargestellt ist. Dieses Ausführungsbeispiel kann ebenso beim zweiten Hebekissen 20 bzw. beim dritten Hebekissen 30 realisiert sein.

Die Messeinrichtung 12 des ersten Hebekissens 10 ist gemäß Fig. 2 von mehreren Sensoren ausgebildet. Es handelt sich dabei um die Sensoren 12a, 12b, 12c, 12d, wobei, wie später beschrieben, der Sensor 12d auch anders verwendet werden kann und in jenem Anwendungsfall nicht als Teil der vorschlagsgemäßen Messeinrichtung 12 betrachtet werden muss.

Die unterschiedlichen Sensoren 12a, 12b, 12c, 12d können verschiedene Parameter ermitteln, die allesamt für sich genommen oder auch gemeinsam eine Sicherheitsgröße im Sinne der vorliegenden Erfindung darstellen können, welche Sicherheitsgröße es zu erfassen und zu überwachen gilt.

Über die Erfassung einer Vielzahl von Sicherheitsgrößen kann eine umfassende Überwachung des Hubvorgangs gewährleistet werden und insbesondere kombinierte Sensordaten können eine besondere Aussagekraft über den aktuellen Sicherheitszustand des Hubvorgangs liefern.

Mit 12a ist in Fig. 2 ein Drucksensor gekennzeichnet. Der Drucksensor 12a kann den momentanen Druck im Hebekissen 10 erfassen, welcher eine relevante Sicherheitsgröße sein kann, da sowohl ein zu hoher Druck gefährlich sein kann als auch ein zu starker Abfall des Drucks den Hubvorgang sicherheitsrelevant negativ beeinflussen kann.

Mit 12b ist in Fig. 2 ein Höhensensor gekennzeichnet. Der Höhensensor 12b kann die Hubhöhe des Hebekissens 10 erfassen, welche eine relevante Sicherheitsgröße sein kann, da sowohl ein zu hohes Anheben der Last 1 als auch ein zu starker Abfall der Hubhöhe den Hubvorgang sicherheitsrelevant negativ beeinflussen kann. Grundsätzlich kann der Höhensensor 12b derart eingerichtet sein, die Hubhöhe in Interaktion mit anderen Sensoren zu messen. Beispielsweise kann die Hubhöhe eines aus drei Hebekissen gebildeten Turms 123 derart bestimmt werden, dass die einzeln gemessenen Hubhöhen aufaddiert werden. Dies kann auch im Rahmen der Weiterverarbeitung in der externen ersten Bedien- oder Informationseinheit 40 erfolgen.

Mit 12c ist in Fig. 2 ein Beschleunigungssensor gekennzeichnet. Der Beschleunigungssensor 12c kann eine Beschleunigung des Hebekissens 10, die repräsentativ für eine Bewegung wie beispielsweise ein Abrollen oder Abkippen des Hebekissens 10 sein kann, erfassen, welcher Beschleunigungswert eine relevante Sicherheitsgröße sein kann, da eine zu starke Bewegung des Hebekissens 10 den Hubvorgang sicherheitsrelevant negativ beeinflussen kann.

Mit 12d ist in Fig. 2 ein Neigungssensor gekennzeichnet. Der Neigungssensor 12d kann eine Neigung des Hebekissens 10 erfassen, welche eine relevante Sicherheitsgröße sein kann, da eine zu starke Neigung des Hebekissens 10 zu einem Kippen führen und den Hubvorgang sicherheitsrelevant negativ beeinflussen kann.

Eine Neigung etwa eines Turms 123 aus mehreren Hebekissen, wie beispielsweise in Fig. 1 dargestellt, kann auch Hebekissen-übergreifend dadurch erfasst werden, dass die in den unterschiedlichen Hebekissen angeordneten Sensoren miteinander interagieren, beispielsweise ihre Ausrichtung zueinander erfassen, und dadurch auf die Sicherheitsgröße in Form der Neigung der mehreren Hebekissen geschlossen werden kann.

Die unterschiedlichen Sensoren 12a, 12b, 12c, 12d stehen in, mittels der gepunkteten Linien angedeuteten, Kommunikationsverbindung zu der Sendeeinrichtung 13. Die Sendeeinrichtung 13 kann die erfassten Sicherheitsgrößen sodann an die externe Bedien- oder Informationseinheit senden, beispielsweise über das in Fig. 2 angedeutete BLE-Modul 13a.

Ferner ist in Fig. 2 eine Energieversorgungseinrichtung 14 zu erkennen, beispielsweise eine oder mehrere Batterie/-n, die die Sensoren 12a, 12b, 12c, 12d sowie auch die Sendeeinrichtung 13 mit Energie versorgen kann (wie über die durchgezogenen Verbindungslinien angedeutet).

Es ist vorteilhaft zusätzlich vorgesehen, dass auch der Ladezustand der Energieversorgungseinrichtung 14 gemessen und auch dieser Ladezustand an die erste externe Bedien- oder Informationseinheit 40 gesendet werden kann, als zusätzliche sicherheitsrelevante Sicherheitsgröße.

Um möglichst energiesparend das System betreiben zu können, kann das Verfahren bzw. das System außerdem verschiedene Betriebsmodi umfassen, wie einen Überwachungsmodus, einen Schlafmodus und einen Energiesparmodus. In diesen Modi regeln die Messeinrichtung 12 und die Sendeeinrichtung 13 entsprechend den Energieverbrauch, indem sie die Mess- und Sendefunktionalität anpassen.

Für die Aktivierung aus den energiesparenden Modi gibt es einen Aufwecksensor, der in Verbindung mit der Messeinrichtung 12 und/oder der Sendeeinrichtung 13 stehen kann. Dieser Sensor kann etwa der Neigungssensor 12d oder auch der Beschleunigungssensor 12c sein oder als ein anderer geeigneter Sensor ausgebildet sein und ein Startsignal bei einer vorbestimmten erfassten Neigung oder Bewegung generieren. So kann das Hinwerfen des Hebekissens 10 auf den Untergrund 2 zwecks Verwendens im Einsatz als Startsignal dienen, welches die Messeinrichtung 12 bzw. die Sendeeinrichtung 13 in einen Überwachungsmodus versetzt, in dem die relevanten Sicherheitsgrößen erfasst und gesendet werden.

Wie bereits beschrieben kann die erste externe Bedien- oder Informationseinheit 40 für das Speichern, Anzeigen oder Weiterverarbeiten der erfassten Sicherheitsgröße genutzt werden. Dabei kann die externe Bedien- oder Informationseinheit 40 als Speichereinheit fungieren und beispielsweise die Daten in der Cloud-Anwendung 50 speichern. Grundsätzlich können die Sicherheitsgrößen auch auf dem Gerät selbst gespeichert sein oder dieses lediglich eine Anzeigeeinheit aufweisen, um die Sicherheitsgrößen anzuzeigen. Dies kann auf einem Display 41 eines tragbaren Geräts wie dem Tablet für einen externen Nutzer wie dem Einsatzpersonal erfolgen. Dies ist grundsätzlich in Fig. 3 dargestellt, wobei in Ansicht a) sowie Ansicht b) der Display 41 mit verschiedenen Ansichten bzw. illustrierten Hubvorgängen wiedergegeben ist.

Bei dem Display 41 kann es sich um den Display eines tragbaren Geräts, wie Smartphones oder Tablets, handeln. Die Funktion ist, Zustände des Hebevorgangs zu visualisieren und auch entsprechende Warnungen an das Einsatzpersonal auszugeben. Der Vorteil ist, dass das Einsatzpersonal weiterhin mobil ist und eine unmittelbare Informationsübermittlung und gegebenenfalls Warnung an den Nutzer erfolgen kann.

Auf dem Display gemäß Ansicht a) in Fig. 3 ist sind schematisch repräsentative grafische Wiedergaben des ersten Hebekissens 10a, des zweiten Hebekissens 20a sowie des dritten Hebekissens 30a zu erkennen. Dabei sind die Hebekissens jeweils in unterschiedlich gefüllten Zuständen dargestellt.

Ebenso findet sich je Hebekissen auch eine grafische Wiedergabe des erfassten Drucks in Form eines Balkens, der entsprechend dem vorherrschenden Druck unterschiedlich gefüllt dargestellt ist, und zwar im ersten Hebekissen durch das Bezugszeichen 12a.1 gekennzeichnet, im zweiten Hebekissen durch das Bezugszeichen 22a.1, sowie im dritten Hebekissen durch das Bezugszeichen 32a.1.

Ferner findet sich je Hebekissen auch eine grafische Wiedergabe der erfassten Hubhöhe in Form eines Balkens, der entsprechend der gemessen Hubhöhe unterschiedlich gefüllt dargestellt ist, und zwar im ersten Hebekissen durch das Bezugszeichen 12b.1 gekennzeichnet, im zweiten Hebekissen durch das Bezugszeichen 22b.1, sowie im dritten Hebekissen durch das Bezugszeichen 32b.1.

Weiterhin findet sich je Hebekissen auch eine grafische Wiedergabe des Ladezustands in Form einer grafisch repräsentierten Batterie, die entsprechend des Ladezustand unterschiedlich gefüllt dargestellt sein kann, und zwar im ersten Hebekissen durch das Bezugszeichen 14a gekennzeichnet, im zweiten Hebekissen durch das Bezugszeichen 24a, sowie im dritten Hebekissen durch das Bezugszeichen 34a.

Für das Bedienpersonal kann dadurch intuitiv ein zu stark ansteigender oder auch abfallender Druck im Hebekissen bzw. analog ein starker Anstieg oder Abfall der Hubhöhe dargestellt sein, was eine positive Auswirkung auf die Sicherheit des Hubvorgangs mit sich bringt.

In Ansicht b) der Fig. 3 sind die grafischen Widergaben analog, wobei grundsätzlich ein Turm 123 aus zwei Hebekissen im zugrundeliegenden Anwendungsfall eingesetzt ist. Dieser Turm ist grafisch am linken Rand wiedergegeben, während in der Mitte das erste Hebekissen als "aktiv" (10a) bzw. dessen Sicherheitsgrößen (12a.1 sowie 12b.1) analog zur im Rahmen von Ansicht a) beschriebenen Vorgehensweise wiedergegeben sind, sowie am rechten Rand des Displays das zweite Hebekissen (20a) als aktiv bzw. dessen Sicherheitsgrößen (12a.1 sowie 12b.1) analog zur im Rahmen von Ansicht a) beschriebenen Vorgehensweise.

Hinzu kommt in Ansicht b), dass auch eine grafische Wiedergabe der erfassten Hubhöhe des Turms 123 aus Hebekissen erfolgt, wobei der entsprechende Balken mit dem Bezugszeichen 123.1 gekennzeichnet ist.

### Bezugszeichenliste

| | | | |
|---|---|---|---|
| 1 | Last | 20a | grafische Wiedergabe des zweiten Hebekissens |
| 2 | Untergrund | | |
| 3 | Druckluftversorgung | 22a.1 | grafische Wiedergabe des erfassten Drucks im zweiten Hebekissen |
| 4, 5, 6 | Versorgungsleitung | | |
| 10 | erstes Hebekissen | | |
| 20 | zweites Hebekissen | 22b.1 | grafische Wiedergabe der erfassten Hubhöhe des zweiten Hebekissens |
| 30 | drittes Hebekissen | | |
| 123 | Turm | | |
| 11, 21, 31 | Anbindungsabschnitt | 24a | grafische Wiedergabe des Ladezustands der Energieversorgungseinrichtung des zweiten Hebekissens |
| 12, 22, 32 | Messeinrichtung | | |
| 13, 23, 33 | Sendeeinrichtung | | |
| 12a | Drucksensor | 30a | grafische Wiedergabe des dritten Hebekissens |
| 12b | Höhensensor | 32a.1 | grafische Wiedergabe des erfassten Drucks im dritten Hebekissen |
| 12c | Beschleunigungssensor | | |
| 12d | Neigungssensor | | |
| 13a | BLE-Modul | 32b.1 | grafische Wiedergabe der erfassten Hubhöhe des dritten Hebekissens |
| 14 | Energieversorgungseinrichtung | | |
| 10a | grafische Wiedergabe des ersten Hebekissens | 34a | grafische Wiedergabe des Ladezustands der Energieversorgungseinrichtung des dritten Hebekissens |
| 12a.1 | grafische Wiedergabe des erfassten Drucks im ersten Hebekissen | | |
| | | 123.1 | grafische Wiedergabe der erfassten Hubhöhe des Turms aus Hebekissen |
| 12b.1 | grafische Wiedergabe der erfassten Hubhöhe des ersten Hebekissens | | |
| 14a | grafische Wiedergabe des Ladezustands der Energieversorgungseinrichtung des ersten Hebekissens | 40 | externe Bedien- oder Informationseinheit |
| | | 41 | Display |
| | | 50 | Cloud-Anwendung |

## Patentansprüche

1. Verfahren zum Überwachen einer Sicherheit eines pneumatischen Hubvorgangs einer Last (1) unter Verwendung wenigstens eines ersten Hebekissens (10),
wobei das erste Hebekissen (10) ein pneumatisches Hebekissen ist, welches, zum Heben der Last (1), von einem flachen Zustand zum Unterlegen unter die Last (1) durch Vergrößerung eines vom ersten Hebekissen (10) eingeschlossenen Innenvolumens in einen aufgeblasenen Zustand zum Heben der Last (1) aufblasbar ausgebildet ist,
**dadurch gekennzeichnet, dass** zumindest folgende Schritte durchgeführt werden:
a) eine Messeinrichtung (12), welche in das erste Hebekissen (10) integriert ist, erfasst eine Sicherheitsgröße, welche die Sicherheit des pneumatischen Hubvorgangs repräsentiert;
b) eine Sendeeinrichtung (13), welche in das erste Hebekissen (10) integriert ist, sendet die in Schritt a) erfasste Sicherheitsgröße an eine erste externe Bedien- oder Informationseinheit (40);
sowie
c) die erste externe Bedien- oder Informationseinheit (40) empfängt die in Schritt b) gesendete Sicherheitsgröße und verarbeitet diese weiter.

2. Verfahren nach Anspruch 1, wobei ferner zumindest ein zweites Hebekissen (20) vorgesehen ist, welches ein pneumatisches Hebekissen ist, sowie, zum Heben der Last (1), von einem flachen Zustand zum Unterlegen unter die Last (1) durch Vergrößerung eines vom zweiten Hebekissen (20) eingeschlossenen Innenvolumens in einen aufgeblasenen Zustand zum Heben der Last (1) aufblasbar ausgebildet ist, wobei das erste Hebekissen (10) und das zweite Hebekissen (20), zum Heben der Last (1), gemeinsam einen Turm (123) ausbilden,
wobei, vorzugsweise, die Messeinrichtung (12, 22) sowohl in das erste Hebekissen (10) als auch in das zweite Hebekissen (20) integriert ist.

3. Verfahren nach Anspruch 1 oder 2, wobei die Messeinrichtung (12, 22) zum Messen mehrerer unterschiedlicher Parameter eingerichtet ist und unterschiedliche Typen an Sicherheitsgrößen durch die Messeinrichtung (12, 22) erfassbar sind.

4. Verfahren nach einem der Ansprüche 1 bis 3, wobei die Messeinrichtung (12, 22) zum Messen einer Hubhöhe eingerichtet ist und die Sicherheitsgröße bzw. eine der Sicherheitsgrößen der Hubhöhe entspricht.

5. Verfahren nach einem der Ansprüche 1 bis 4, wobei die Messeinrichtung (12, 22) zum Messen eines Neigungswinkels eingerichtet ist und die Sicherheitsgröße bzw. eine der Sicherheitsgrößen dem Neigungswinkel entspricht.

6. Verfahren nach einem der Ansprüche 1 bis 5, wobei die Messeinrichtung (12, 22) zum Messen eines Drucks im pneumatischen Hebekissen eingerichtet ist und die Sicherheitsgröße bzw. eine der Sicherheitsgrößen dem Druck im pneumatischen Hebekissen entspricht,
und/oder wobei die Messeinrichtung (12, 22) zum Messen einer Temperatur eingerichtet ist und die Sicherheitsgröße bzw. eine der Sicherheitsgrößen der Temperatur entspricht.

7. Verfahren nach einem der Ansprüche 1 bis 6, wobei die Messeinrichtung (12, 22) zusätzlich zum Messen eines Ladezustands einer Energieversorgungseinrichtung (14) zur Energieversorgung der Messeinrichtung (12, 22) und/oder der Sendeeinrichtung (13, 23) eingerichtet ist,
und/oder wobei die Sendeeinrichtung (13, 23) zum Senden eines/des Ladezustands einer/der Energieversorgungseinrichtung (14) zur Energieversorgung der Messeinrichtung (12, 22) und/oder der Sendeeinrichtung (13, 23) an die erste externe Bedien- oder Informationseinheit (40) eingerichtet ist

8. Verfahren nach einem der Ansprüche 1 bis 7, wobei die Messeinrichtung (12, 22) und/oder die Sendeeinrichtung (13, 23) sowohl in einen Überwachungsmodus versetzbar ist/sind und in dem Überwachungsmodus betrieben wird/werden, als auch in wenigstens einen/einem weiteren der folgenden beiden Modi:
- ein Schlafmodus, wobei die Messeinrichtung (12, 22) in dem Schlafmodus zur Einsparung von Energie keine Messung der Sicherheitsgröße durchführt und/oder die Sendeeinrichtung (13, 23) in dem Schlafmodus zur Einsparung von Energie kein Senden von Sicherheitsgrößen an die erste externe Bedien- oder Informationseinheit (40) durchführt;
und/oder
- ein Energiesparmodus, wobei die Messeinrichtung (12, 22) in dem Energiesparmodus zur Einsparung von Energie keine Messung der Sicherheitsgröße durchführt und/oder die Sendeeinrichtung (13, 23) in dem Energiesparmodus zur Einsparung von Energie nur einen Status der zuletzt erfassten Sicherheitsgrößen an die erste externe Bedien- oder Informationseinheit (40) sendet;
wobei, in dem Überwachungsmodus, die Messeinrichtung (12, 22) die Sicherheitsgröße/-n erfasst und die Sendeeinrichtung (13, 23) die erfasste/-n Sicherheitsgröße/-n an die erste externe Bedien- oder Informationseinheit (40) sendet.

9. Verfahren nach Anspruch 8, wobei das erste Hebekissen (10) und/oder das zweite Hebekissen (20) einen Aufwecksensor zum Erfassen eines gewünschten Betriebs des ersten Hebekissens (10) und/oder des zweiten Hebekissens (20) aufweist/aufweisen, und wobei der Aufwecksensor derart mit der Messeinrichtung (12, 22) und/oder der Sendeeinrichtung (13, 23) in Verbindung steht, dass die Messeinrichtung (12, 22) und/oder die Sendeeinrichtung (13, 23) aufgrund eines durch den Aufwecksensor erfassten Startsignals von dem Schlafmodus und/oder von dem Energiesparmodus in den Überwachungsmodus versetzbar ist,
wobei, vorzugsweise wobei der Aufwecksensor als Neigungssensor ausgebildet ist und das Startsignal eine vorbestimmte erfasste Neigung des ersten Hebekissens (10) bzw. des zweiten Hebekissens (20) ist,
und/oder wobei der Aufwecksensor als Beschleunigungssensor ausgebildet ist und das Startsignal eine vorbestimmte erfasste Bewegung des ersten Hebekissens (10) bzw. des zweiten Hebekissens (20) ist.

10. Verfahren nach einem der Ansprüche 1 bis 9, wobei die erste externe Bedien- oder Informationseinheit (40) als Speichereinheit ausgebildet ist und die erfasste/-n Sicherheitsgröße/-n speichert, vorzugsweise, in einer Cloud-Anwendung (50).

11. System zum Überwachen einer Sicherheit eines pneumatischen Hubvorgangs einer Last (1), zumindest Folgendes umfassend:
- wenigstens ein erstes Hebekissen (10) zum Heben der Last (1), wobei das erste Hebekissen (10) ein pneumatisches Hebekissen ist, welches, zum Heben der Last (1), von einem flachen Zustand zum Unterlegen unter die Last (1) durch Vergrößerung eines vom ersten Hebekissen (10) eingeschlossenen Innenvolumens in einen aufgeblasenen Zustand zum Heben der Last (1) aufblasbar ausgebildet ist,
sowie
- wenigstens eine erste externe Bedien- oder Informationseinheit (40),
**dadurch gekennzeichnet, dass**
das erste Hebekissen (10) integriert eine Messeinrichtung (12) zur Erfassung einer die Sicherheit des pneumatischen Hubvorgangs repräsentierenden Sicherheitsgröße aufweist,
dass das erste Hebekissen (10) integriert eine Sendeeinrichtung (13) zum Senden der erfassten Sicherheitsgröße an die erste externen Bedien- oder Informationseinheit umfasst,
und dass die erste externe Bedien- oder Informationseinheit (40) dazu eingerichtet ist, die erfasste Sicherheitsgröße zu empfangen und weiterzuverarbeiten.

12. System nach Anspruch 11, wobei die erste externe Bedien- oder Informationseinheit (40) als Anzeigeeinheit zum Anzeigen der erfassten Sicherheitsgröße für einen externen Nutzer des Systems ausgebildet ist, vorzugsweise, wobei die erste externe Bedien- oder Informationseinheit (40) ausgebildet ist, dem externen Nutzer die erfasste Sicherheitsgröße auf einem Display (41) eines tragbaren Geräts, bevorzugt eines Smartphones oder eines Tablets, anzuzeigen.

13. System nach Anspruch 11 oder 12, wobei die erste externe Bedien- oder Informationseinheit (40) oder, insofern auf Anspruch 12 zurück bezogen, eine zweite externe Bedien- oder Informationseinheit als Speichereinheit zum Speichern der erfassten Sicherheitsgröße ausgebildet ist und,
vorzugsweise, dazu ausgebildet ist, die erfasste Sicherheitsgröße in einer Cloud-Anwendung (50) zu speichern,
und/oder wobei die erste externe Bedien- oder Informationseinheit (40) oder, insofern auf Anspruch 12 zurück bezogen, eine zweite externe Bedien- oder Informationseinheit oder eine dritte externe Bedien- oder Informationseinheit als Steuereinheit zum Steuern der Druckluftversorgung (3) des ersten Hebekissens (10) ausgebildet ist.

14. System nach Ansprüche 11 bis 13, wobei folgende externe Bedien- oder Informationseinheiten in einer Kommunikationsverbindung miteinander stehen:
- die erste externe Bedien- oder Informationseinheit (40) und die zweite externe Bedien- oder Informationseinheit, und/oder
- die erste externe Bedien- oder Informationseinheit (40) und die dritte externe Bedien- oder Informationseinheit, und/oder
- die zweite externe Bedien- oder Informationseinheit und die dritte externe Bedien- oder Informationseinheit.

15. System nach einem der Ansprüche 11 bis 14, wobei die Messeinrichtung (12) zum Messen zumindest eines der folgenden Parameter eingerichtet ist und die Sicherheitsgröße/-n wenigstens einer der folgenden Größen entspricht/entsprechen:
- eine Hubhöhe;
- ein Neigungswinkel;
- eine Beschleunigung;
- ein Druck im pneumatischen Hebekissen; und/oder
- eine Temperatur.

16. Pneumatisches Hebekissen (10, 20, 30), insbesondere zum Einsatz in einem Verfahren nach einem der Ansprüche 1 bis 10 und/oder zur Verwendung in einem System nach einem der Ansprüche 11 bis 15, wobei das pneumatische Hebekissen, zum Heben einer Last (1), von einem flachen Zustand zum Unterlegen unter die Last (1) durch Vergrößerung eines vom pneumatischen Hebekissen eingeschlossenen Innenvolumens in einen aufgeblasenen Zustand zum Heben der Last (1) aufblasbar ausgebildet ist, und wobei das pneumatische Hebekissen integriert eine Messeinrichtung (12) zur Erfassung einer die Sicherheit des pneumatischen Hubvorgangs repräsentierenden Sicherheitsgröße sowie eine Sendeeinrichtung (13) zum Senden der erfassten Sicherheitsgröße an eine erste externen Bedien- oder Informationseinheit aufweist.
